# EUROPÄISCHE PATENTSCHRIFT

(11) **EP 3 978 715 B1**
(45) Veröffentlichungstag und Bekanntmachung des Hinweises auf die Patenterteilung: **22.05.2024**
(21) Anmeldenummer: 21201029.2
(22) Anmeldetag: 05.10.2021
(51) Int. Cl.: E06B 3/48, E06B 7/23, E06B 9/17

(54) **DICHTUNGSKONZEPT FÜR EIN TORBLATT, SOWIE EIN VERFAHREN ZUR ANWENDUNG DES DICHTUNGSKONZEPTES**
SEALING CONCEPT FOR A DOOR LEAF, AND METHOD OF USING THE SEALING CONCEPT
CONCEPT D'ÉTANCHÉITÉ POUR UN BATTANT DE PORTE, AINSI QUE PROCÉDÉ D'APPLICATION DU CONCEPT D'ÉTANCHÉITÉ

(30) Priorität: 05.10.2020 DE 102020126028
(43) Veröffentlichungstag der Anmeldung: 06.04.2022
(73) Patentinhaber: Alpha Deuren International BV, 6942 GB Didam (NL)
(72) Erfinder: PANNEKOEK, Dennis, 8171BZ Vaassen (NL)
(74) Vertreter: Puschmann Borchert Kaiser Klettner Patentanwälte Partnerschaft mbB

(56) Entgegenhaltungen:
- DE-A1-102004 014 182
- DE-A1-102016 117 407
- DE-B4-102010 000 252
- GB-A- 2 304 363
- GB-A- 2 341 631

## Beschreibung

Die Erfindung beschäftigt sich mit einer Dichtungsanordnung zur Abdichtung eines bodenseitigen, horizontal verlaufenden Abschnittes eines veränderbaren Torblattes gegenüber einer gebäudeseitigen unteren Aufstandsfläche gegen von außerhalb des Torblattes eindringendes Wasser und/oder Zugluft. Ebenfalls betrifft die Erfindung ein Verfahren zur unterseitigen Abdichtung eines Torblattes gegen eintretendes Wasser und/oder Zugluft.

Mit der DE 10 2010 000 252 B4 ist ein Sektionaltor mit einem Sektionaltorblatt mit einer darin integrierten Tür bekannt geworden. Dabei ist eine zum Boden des Gebäudes gerichtete Kante eines unteren Paneels mit einem Abschlussprofil ausgestattet, welches zur Gebäudeaußenseite mit einer auswechselbaren Dichtung versehen ist, die mit einer auf dem Boden aufliegenden Bodenlippe ausgestattet ist. Den unteren Abschluss des Torblattes bildet ein Verbindungsprofil, das unterseitig mit einer Bodendichtung versehen ist. Diese Bodendichtung ist zentral über einen Dichtungsfuß innerhalb des Abschlusselementes eingelassen worden. Die Bodendichtung ist, ausgehend von ihrer einseitigen Befestigung, mit jeweils einer seitlichen Lippe, die zum Boden gerichtet ist, ausgestattet.

Der DE 10 2004 014 182 A1 ist ein Tor mit einem in ein Torblatt integrierten Türelement bekannt geworden, wobei das Torblatt und das Türelement aus einzelnen, untereinander drehgelenkig verbundenen Elementen bestehen. Das Torblatt wird in seitlichen Führungsschienen ortsveränderbar geführt, wobei das untere Torelement bodenseitig über ein Zwischenelement mit einem Abschlusselement versehen ist, das sich über die gesamte Torblattbreite erstreckt. Mit dem Abschlusselement ist unterseitig über einen zentralen Befestigungspunkt eine Lippendichtung verbunden.

Ein Dichtungselement, das insich einen gebogenen und geschlossenen Verlauf aufweist und jeweils endseitig mit Befestigungspunkten versehen ist, die in ein Hohlprofil eingreifen, gibt die US 5,857,510 A wieder.

Durch die GB 2341631 A wird eine Schwellenausbildung für einen Wetterabweiser bekannt, dies umfasst einen Basisabschnitt zum Befestigen an der Schwelle unterhalb der Unterkante einer Tür und einen Abdeckabschnitt, der auf dem Basisabschnitt montiert ist und eine obere Fläche. Zum Eingriff sind ein oder mehrere Dichtungselemente entlang der Unterkante der Tür angebracht. Eine vertikale Einstellung des Abdeckabschnitts relativ zum Basisabschnitt ist vorhanden, um eine Einstellung eines Abstands zwischen der oberen Fläche und der unteren Kante der Tür zu ermöglichen.

Eine weitere Schwelle für einen Durchgang zeigt die GB 2341631 A. Diese umfasst einen ersten Teil, der dafür ausgelegt ist, an der Bodenfläche über dem Durchgang befestigt zu werden, und einen zweiten Teil, der dafür ausgelegt ist, an der Unterseite der Tür 16 befestigt zu werden. Einer der Teile weist eine Anlageschiene und der andere Teil eine Bürstenleiste auf, die an dieser Anlageschiene anliegt.

Ein Tor mit einem in dem Torblatt integrierten Türelement weist über die gesamte Torblattbreite ein Abschlusselement, das über die Breite des Türelementes hinausgehend, zusätzlich mit einem Einsatzelement verbunden ist, das eine höhere Festigkeit als das Abschlusselement aufweist, gibt die DE 10 2016 117 407 A1 wieder.

Ortsveränderbare Torblätter, insbesondere in einer Ausführung als Sektionaltorblätter, die im Wesentlichen aus einzelnen, scharnierend untereinander verbundenen Paneelen bestehen und in seitlichen Elementen geführt werden, werden heutzutage mit immer größeren Öffnungsweiten der Torblätter hergestellt. Eine dauerhafte und praktikable Abdichtung zwischen einem unteren Abschlusselement und einer gebäudeseitigen Aufstandsfläche des Bodens wird dabei nicht immer erreicht. Dieses liegt zum einen nicht nur an der eigenen Steifigkeit der Torblätter, sondern auch an einer über die gesamte Öffnungsweite nicht ebenen, nicht ohne Erhebung ausgebildeten Aufstandsfläche. Eine gebäudeseitige Aufstandsfläche kann darüber hinaus auch mit Verunreinigungen behaftet sein. Es ist deshalb Aufgabe der Erfindung, den Mangel einer ungenügenden Abdichtung gegen eintretendes Wasser und Zugluft dauerhaft abzustellen.

Die Aufgabe der Erfindung wird durch die Merkmale einer Dichtungsanordnung nach Anspruch 1 und einem Verfahren zur Ausführung solchen Dichtungsanordnung nach Anspruch 10 gelöst. Die sich an den Anspruch 1 anschließenden Unteransprüche geben dabei eine weitere Ausgestaltung des erfindungsgemäßen Gedankens wieder.

Um eine wirkungsvolle Dichtungsanordnung bereitzustellen, wird eine Kombination aus einem im Wesentlichen horizontal ausgerichteten ersten Dichtelement und einem damit zusammenwirkenden, im Wesentlichen horizontal verlaufenden und gleichzeig vertikal ausgerichteten zweiten Dichtelement bereitgestellt. Das zweite Dichtelement steht dabei abschnittsweise über einen Kontaktbereich zum dichtenden Zusammenwirken mit einem Seitenabschnitt des ersten Dichtelementes in Kontakt. War das Zusammenwirken einer Bodendichtung und einer Seitendichtung mit einer Seitenlippe gemäß der DE 10 2010 000 252 B4 noch in einer Richtung, nämlich nach auswärts ausgerichtet, ausgeführt, so wird bei der vorliegenden Dichtungsanordnung das Zusammenwirken des ersten Dichtelementes mit dem zweiten Dichtelement in einer Form der zwangsweisen Veränderung und damit zu einem Zusammenwirken der beiden Dichtelemente ausgeführt. Das an den äußeren unteren Abschluss, in Fortführung eines Paneelelementes oder anderer Torteile, angeordnete zweite Dichtelement, weist einen Seitenschenkel auf, der durch in Richtung der gebäudeseitigen Aufstandsfläche mit einem zum Gebäude einwärts gebogenen Kontaktbereich eine endseitige Auflage auf der Aufstandsfläche aufweist. Gegen diesen Kontaktbereich legt sich an der Innenseite des zweiten Dichtelementes ein Seitenabschnitt des ersten Dichtelementes an. Wird nun das Torblatt in seine Schließstellung gebracht, so kommt zuerst die Anlagefläche des zweiten Dichtelementes auf der Aufstandsfläche auf und führt dadurch zwangsweise eine zum Gebäude gerichtete Verdrehung aus. Diese Verdrehung führt zwangsläufig dazu, dass sich der Seitenschenkel des ersten Dichtelementes zumindest in seinem Endabschnitt an den Kontaktbereich auf der Innenseite des zweiten Dichtelements anlegt und diesen Kontakt auch weiter aufrechterhält.

Mit der weiteren Schließbewegung des Torblattes kommt dann auch das erste Dichtelement mit der Aufstandsfläche in Kontakt, nämlich zuerst durch einen Aufsetzfuß. Das erste Dichtelement ist ausgehend von dem Aufsetzfuß symmetrisch zu beiden Seiten ausgebildet. Ausgehend von dem Aufsetzfuß ist das erste Dichtelement in Richtung seitlich verjüngender Querschnitte bis zu Knickbereichen und sich anschließend wieder verdickenden Querschnitten bis zu Zwischenbereichen auf jeder Seite ausgebildet. An die beiden Zwischenbereiche sind auf jeder Seite die vorstehenden Seitenabschnitte angeformt, wobei gleichzeitig an den Zwischenbereichen auch jeweils Befestigungsabschnitte vorhanden sind. Diese Befestigungsabschnitte sind im Wesentlichen teilweise rund gestaltet und greifen in getrennte, distanzierte Anschlusskanäle eines unterseitigen, sich über die gesamte Breite des Torblattes erstreckenden Abschlusselementes ein. Somit ist das erste Dichtelement nicht über einen Befestigungsbereich innerhalb des Abschlusselementes befestigt, wie der Stand der Technik der DE 10 2010 000 252 B4 wiedergibt. Der Vorteil dieser Formgestaltung des ersten Dichtelementes liegt darin, dass sich nicht eine Wulst oder einzelne Lippen auf die Aufstandsfläche auflegen, sondern dass eine ausreichende Abdichtung zum Gebäude erzielt wird, die mehrere Bodenkontaktbereiche beinhaltet, nämlich den der Anlagefläche des zweiten Dichtelementes, des Aufsetzfußes und der beiden Seitenabschnitte des ersten Dichtelementes.

Der Kontakt der bodenseitigen Aufstandsfläche des Gebäudes kann durch Verunreinigungen in Form von Steinen oder dergleichen uneben sein, ebenfalls kann das Planum der Aufstandsfläche selbst ausgeführt worden sein. Durch die vorliegende Dichtungsanordnung wird nachhaltig eine wirkungsvolle Abdichtung gegen von außerhalb des Gebäudes eintretendes Wasser und Zugluft erzielt. Durch die Dichtungsanordnung kann aber auch die Gestaltung des torblattseitigen Abschlusselements in Richtung zur Aufstandsfläche konstruktiv verändert werden. Die konstruktive Veränderung besteht im Wesentlichen darin, dass das Abschlusselement zur Gebäudeinnenseite einen Vorsprung aufweist, der in seiner Breite sehr gering ist und in seiner Höhe so bemessen ist, dass es beim Aufliegen des ersten Dichtelementes mit seinen Abschnitten auf der Aufstandsfläche nicht unbedingt zu einem Kontakt des Vorsprunges mit der Aufstandsfläche kommen muss. Durch eine solche Gestaltung wird erreicht, dass in der Schliessstellung des Torblattes nur das Dichtungsmaterial des ersten und des zweiten Dichtelementes Kontakt mit der gebäudeseitigen Aufstandsfläche aufweisen. Durch die Ausführung der Dichtungsanordnung wird erreicht, dass auch bei Unebenheiten auf der Aufstandsfläche immer eine wirkungsvolle Abdichtung gegen eindringendes Wasser von außerhalb des Gebäudes gegeben ist. Hierzu trägt insbesondere auch der fehlende Kontakt des Abschlusselementes in der Schließstellung des Torblattes bei. Torblätter dieser Bauart werden seitlich geführt.

In einem Extrusionsverfahren können derartige elastisch verformbarer Dichtelemente kostengünstig als Meterware hergestellt werden.

Die Erfindung wird nachfolgend anhand eines möglichen Ausführungsbeispieles in den Zeichnungen näher erläutert.
- Figur 1: Eine Schnittdarstellung durch den unteren Teil eines Torblattes.
- Figur 2: Eine Einzeldarstellung eines unteren Abschlusselementes.
- Figur 3: Eine Einzeldarstellung des ersten Dichtelementes.

An einem unteren Paneelsegment eines Torblattes ist gemäß Figur 1 ein Verbindungselement 2 befestigt, das seinerseits über ein Befestigungselement 12 mit einem Abschlusselement 1 verbunden ist. Der erfindungsgemäße Gedanke schließt auch Befestigungen an Abschnitten oder Teilen des Torblattes ein. Die Darstellung der Figur 1 ist so zu sehen, dass sich auf der linken Seite der Teil des unteren Torblattes befindet, der innerhalb eines Gebäudes liegt und sich auf der rechten Seite der äußere Abschluss des Torblattes zum Gebäude befindet. Innerhalb des Verbindungselementes 2 ist in einer hinterschnittenen Aufnahme ein Befestigungsabschnitt 6 eines zweiten Dichtelementes 5 befestigt. Außerhalb des Befestigungsabschnittes 6 weist das zweite Dichtelement 5 eine in das Verbindungselement 2 hineinragende in sich geschlossene Kammer 8 aus Stabilitätszwecken auf. Den äußeren Abschluss bildet ein im Wesentlichen gerader Abschnitt des zweiten Dichtelementes 5, in Form eines Seitenschenkels 7. Zu einer mit der Ziffer 4 bezeichneten gebäudeseitigen Aufstandsfläche ist am Ende des Seitenschenkels 7 ein einwärts gebogener Kontaktbereich 29 mit endseits einer Anlageoberfläche 9 des zweiten Dichtelementes 5 vorhanden. Durch diese Formgestaltung des zweiten Dichtelementes 5 wird deutlich, dass es bei einer Kontaktaufnahme zwischen der Anlageoberfläche 9 und der Aufstandsfläche 4 zwangsweise zu einer weiteren Einwärtsdrehung des einwärts gebogenen Endes des zweiten Dichtelementes 5 kommt.

Nach der erfindungsgemäßen Dichtungsanordnung wirkt mit dem zweiten Dichtelement 5 ein erstes Dichtelement 3 zusammen. Der Aufbau des ersten Dichtelementes 3 ist ausgehend von einem im Wesentlichen mittig ausgebildeten, vorstehenden Aufsetzfuß 14 zu beiden Seiten symmetrisch, wie dieses der Figur 3 entnommen werden kann. Zu beiden Seiten des Aufsetzfußes 14 sind Verbindungsabschnitte 25 vorhanden, die sich vorzugsweise in ihren Querschnitten verjüngen bis zu Knickpunkten 23. Durch die Knickpunkte 23 wird gewährleistet, dass es beim Aufsetzen des Aufsetzfußes 14 auf die Aufstandsfläche 4 des Gebäudes zu einer Veränderung der Ausgangsform des ersten Dichtelementes 3 kommt. Im Anschluss an die Knickpunkte 23 sind im Querschnitt sich verdickend Zwischenbereiche 24 ausgebildet. Von den Zwischenbereichen 24 gehen nach außen abstehende Seitenabschnitte 13, 31 ab, die im Wesentlichen auskragend aus den Zwischenbereichen 24 herauskommen. Im nicht deformierten Zustand des ersten Dichtelementes 3 schließen sich an die Zwischenbereiche 24 Übergangsbereiche 26 an, in die sich in der Grundform im Wesentlichen gerade Ausweichabschnitte 22 anschließen, die endseits in Befestigungsabschnitte 17 übergehen. Die Befestigungsabschnitte 17 sind im Wesentlichen rund oder ballig ausgeführt, um in dem Abschlusselement 1 in seiner Längserstreckung in Anschlusskanälen 15 mit Sicherungsnasen 19 eingebracht zu werden.

Im Anschluss an die Form der Anschlusskanäle 15 sind auslaufend in dem Abschlusselement 1 zu einer unteren Seite 16 des Abschlusselementes 1 Verläufe 20 und 18 ausgebildet. Die Verläufe 18, 20 sind in ihren Formen unterschiedlich gestaltet. Der Verlauf 20 weist eine größere Steilheit, ausgehend von dem Anschlusskanal 15, bis zu der unteren Seite 16 auf. Der auf der gegenüberliegenden Seite, d.h., zum Gebäudeinneren befindliche Verlauf 18, hat eine geringere Steilheit und ist damit flacher ausgebildet. Dieses kann der Figur 2 mit den Anschlusskanälen 15 entnommen werden. Diese unterschiedliche Gestaltung der Verläufe 18 und 20 wird damit begründet, dass bei einer Deformation des ersten Dichtelementes 3 auf der rechten Seite der Figur 1 der Ausweichabschnitt 22 früher gegen den Verlauf 20 zur Anlage kommt, als der auf der Innenseite des Gebäudes liegende Verlauf 18. Durch die steilere Ausführung des Verlaufes 20 wird auf jeden Fall sichergestellt, dass sich der Seitenabschnitt 13, der auf das zweite Dichtelement 5 trifft, so gegen die Innenseite des Dichtelementes 5 anlegt, dass ein sicherer Dichtungsabschluss gegenüber der Aufstandsfläche 4 gegeben ist. Dieses ist notwendig, weil an der Außenseite 31 das anstehende Wasser, das in das Gebäude einzudringen versucht, abgehalten werden muss. Gleichzeitig sind im komprimierten Zustand des ersten Dichtelementes 3 zwei weitere Abdichtungsbarrieren durch den Aufsetzfuß 14 mit den sich daran anschließenden Verbindungsabschnitten 25 gegeben und ebenfalls der auf der linken Seite befindliche Seitenabschnitt 31.

Durch diese Dichtungsanordnung wird sichergestellt, dass im Normalbetrieb in der Schließstellung des Torblattes ein unterseits an dem Abschlusselement 1 vorhandener Vorsprung 10 keinen Kontakt mit der Aufstandsfläche 4 hat. Das bedeutet, dass auch bei Unebenheiten der Aufstandsfläche 4 stets eine sichere Abdichtung durch die formverändernden Dichtelemente 3 und 5 gegen eintretendes Wasser und Zugluft von außen in das Gebäude durch diese Konstruktion gegeben ist. Somit kann der Vorsprung 10 auch als Sicherheitsvorsprung angesehen werden. Durch die innenseitig an dem Abschlusselement 1 vorhandene Anschrägung 11 wird sichergestellt, dass keine Stolperkanten entstehen.

Das Verbindungselement 2 ist so gestaltet, dass dieses in eine Nut 28 im Innenbereich des Abschlusselementes 1 eingreift und zum Außenbereich eine Anlagefläche 27 zum Abschlusselement 1 beinhaltet. Damit die Formveränderung des zweiten Dichtelementes 5 nicht unbeabsichtigt in der Schliessstellung des Torblattes ausweichen kann, ist auf der rechten Seite des Abschlusselementes 1 seitlich eine im Wesentlichen gerade ausgebildete Begrenzung 21 und an dem Verbindungselement 2 eine Anlagefläche 27 vorhanden.

### Bezugszeichen

- 1: Abschlusselement
- 2: Verbindungselement
- 3: Erstes Dichtelement
- 4: Aufstandsfläche
- 5: Zweites Dichtelement
- 6: Befestigungsabschnitt
- 7: Seitenschenkel
- 8: Kammer
- 9: Anlageoberfläche
- 10: Vorsprung
- 11: Anschrägung
- 12: Befestigungselement
- 13: Seitenabschnitt
- 14: Aufsetzfuß
- 15: Anschlusskanal
- 16: untere Seite
- 17: Befestigungsabschnitt
- 18: Verlauf
- 19: Sicherungsnase
- 20: Verlauf
- 21: Begrenzung
- 22: Ausweichabschnitt
- 23: Knickbereich
- 24: Zwischenbereich
- 25: Verbindungsabschnitt
- 26: Übergangsbereich
- 27: Anlagefläche
- 28: Nut
- 29: Kontaktbereich
- 30: Außenseite
- 31: Seitenabschnitt

## Patentansprüche

1. Dichtungsanordnung zur Abdichtung eines bodenseitigen, horizontal verlaufenden Abschnittes eines ortsveränderbaren Torblattes, das in Führungen seitlich geführt wird, gegenüber einer gebäudeseitigen Aufstandsfläche (4) gegen von außerhalb des Torblattes eindringendes Wasser oder Zugluft, mit einem Verbindungselement (2), das an einem unteren Paneelsegment des Torblattes befestigt ist, wobei das Verbindungselement (2) seinerseits über Befestigungselemente (12) mit einem Abschlusselement (1) verbunden ist, **gekennzeichnet durch** eine Kombination aus einem im Wesentlichen horizontal ausgerichteten ersten Dichtelement (3) mit einer Verbindung unterhalb des Abschlusselementes (1) des Torblattes und einem zweiten Dichtelement (5) mit einer außerhalb des Abschlusselementes (1) ausgeführten Befestigung an der unteren Sektion des Torblattes, wobei das erste Dichtelement (3) zwei distanziert auf einer Ebene liegende Befestigungsabschnitte (17) aufweist, die unterseits des Anschlusselementes (1) in distanziert vorhandene Anschlusskanäle (15) des Abschlusselements (1) eingebettet sind, wobei die Befestigungsabschnitte (17) außerhalb des Abschlusselementes (1) über Verbindungsabschnitte (25) in einem zur Aufstandsfläche (4) gerichteten Aufsetzfuß (14) zusammenlaufen, und dass das erste Dichtelement (3) im Anschluss an die Befestigungsabschnitte (17) im Wesentlichen gerade verlaufende Ausweichabschnitte (22) aufweist, die über Übergangsbereiche (26) in Zwischenbereiche (24) übergehen, wobei zwischen den Zwischenbereichen (24) und den Verbindungsabschnitten (25) das erste Dichtelement (3) Knickbereiche (23) aufweist und dass das zweite Dichtelement (5) abschnittsweise mit einem Kontaktbereich (29) zum dichtenden Zusammenwirken mit einem Seitenabschnitt (13) des ersten Dichtelementes (3) vorgesehen ist, wobei das zweite Dichtelement (5) mittels eines Befestigungsabschnittes (6) an dem oberhalb des Abschlusselementes (1) vorhandenen Verbindungselement (2) festgelegt ist, und dass im Anschluss an den Befestigungsabschnitt (6) eine geschlossene Kammer (8) und davon ausgehend ein einseitiger, zur Aufstandsfläche (4) gerichteter, Seitenschenkel (7) mit dem Kontaktbereich (29) besteht, der endseits einen zum ersten Dichtelement (3) gerichteten, abgebogenen Endbereich mit einer Anlageoberfläche (9) aufweist.

2. Dichtungsanordnung nach Anspruch 1, **dadurch gekennzeichnet, dass** im Wesentlichen, ausgehend von den Zwischenbereichen (24), das erste Dichtelement (3) mit auswärts gerichteten Seitenabschnitten (13, 31) ausgestattet ist.

3. Dichtungsanordnung nach Anspruch 2, **dadurch gekennzeichnet, dass** der Seitenabschnitt (13) des ersten Dichtelementes (3), der zum Seitenschenkel (7) des zweiten Dichtelementes (5) gerichtet ist, oberhalb der Anlageoberfläche (9) des zweiten Dichtelementes (5) in einem losen Kontakt steht.

4. Dichtungsanordnung nach Anspruch 1, **dadurch gekennzeichnet, dass** die Übergangsbereiche (26) mit Verläufen (18, 20) versehen sind, die in dem Abschlusselement (1), ausgehend von den Anschlusskanälen (15) in Richtung auf die untere Seite (16) des Abschlusselementes (1) öffnend ausgebildet sind.

5. Dichtungsanordnung nach Anspruch 4, **dadurch gekennzeichnet, dass** der Verlauf (20) eine größere Steilheit als der Verlauf (18) zur unteren Seite (16) aufweist.

6. Dichtungsanordnung nach einem der vorhergehenden Ansprüche, **dadurch gekennzeichnet, dass** das Abschlusselement (1) an der unteren Seite (16) in Längserstreckung einen Vorsprung (10) aufweist.

7. Dichtungsanordnung nach Anspruch 1 und 6, **dadurch gekennzeichnet, dass** in einem komprimierten Zustand die Kombination des ersten Dichtelementes (3) und des zweiten Dichtelementes (5) auf der Aufstandsfläche (4) in ihren absoluten Maßen gegenüber dem Vorsprung (10) größer sind, als die Höhe des Vorsprunges (10).

8. Dichtungsanordnung nach Anspruch 1, **dadurch gekennzeichnet, dass** das Torblatt als Sektionaltorblatt mit mehreren untereinander scharnierend verbundenen Sektionselementen besteht.

9. Dichtungsanordnung nach einem oder mehreren der vorhergehenden Ansprüche, **dadurch gekennzeichnet, dass** die Dichtelemente (3, 5) aus einem formstabilen Zustand elastisch verformbar sind und aus einem Elastomer bestehen.

10. Verfahren zur unterseitigen Abdichtung eines Torblattes gegenüber einer gebäudeseitigen Aufstandsfläche (4) gegen eintretendes Wasser in Ausführung einer Dichtungsanordnung, die durch ein erstes Dichtungselement (3) und damit zusammenwirkendes zweites Dichtungselement (5) gemäß eines oder mehrerer der vorhergehenden Ansprüche ausgebildet ist und durch folgende Verfahrensschritte realisiert wird:
- Absenken des Torblattes in seine Schließstellung;
- Ein erster Kontakt des zweiten Dichtelementes (5) mit der Auflagefläche (9) auf der Aufstandsfläche (4) entsteht;
- Durch die einwärts gerichtete Ausführung der Auflagefläche (9) wird zwangsweise das an einem Kontaktbereich (29) anliegende Ende des Seitenabschnittes (13) des ersten Dichtelementes (3) in Richtung des Seitenschenkels (7) des zweiten Dichtelementes gedrückt, wobei die Auflagefläche (9) Kontakt mit der Aufstandsfläche (4) hat;
- Der Aufsetzfuß (14) des ersten Dichtelementes (3) bekommt danach ebenfalls Kontakt mit der Aufstandsfläche (4) und wird durch die Schließkräfte des Torblattes soweit gegen die Aufstandsfläche (4) gedrückt, dass über die Knickbereiche (23) eine im Wesentlichen flächige Ausbreitung eines Teiles des ersten Dichtelementes (3) erzielt wird;
- Die im Wesentlichen flächige Ausbreitung gegenüber der Aufstandsfläche (4) wird durch eine Positionsveränderung der Ausweichabschnitte (22) des ersten Dichtelementes (3) bis gegen die Verläufe (18, 20) ausgeführt;
- Der Seitenabschnitt (13) des ersten Dichtungselementes (3) wird weiter nach oben gegen den Seitenschenkel (7) des zweiten Dichtelementes gedrückt;
- Beim geschlossenen Torblatt bildet die Kombination des ersten Dichtelementes (3) mit dem zweiten Dichtelement (5) den gesamten Kontakt des Torblattes mit der Aufstandsfläche (4).

## Claims

1. A sealing arrangement for sealing a floor-side, horizontally running portion of a movable shutter door leaf, which is guided laterally in guides, with respect to a building-side contact surface (4) against water or draughts penetrating from outside the shutter door leaf, with a connection member (2) which is affixed to a lower panel segment of the shutter door leaf, the connection member (2) in turn being connected to a termination member (1) via affixing members (12), **characterised by,** a combination of a substantially horizontally oriented first sealing member (3) with a connection below the termination member (1) of the shutter door leaf and a second sealing member (5) with an affixing to the lower section of the shutter door leaf which is performed outside the termination member (1), wherein the first sealing member (3) has two affixing portions (17) lying at a distance on one plane, which are embedded on the underside of the connecting element (1) in distanced connection channels (15) of the termination member (1), wherein the affixing portions (17) merge outside the termination member (1) via connecting portions (25) in a support foot (14) directed towards the contact surface (4), and in that the first sealing member (3) has substantially straight resilient portions (22) following the affixing portions (17), which merge into intermediate regions (24) via transition regions (26), wherein, between the intermediate regions (24) and the connecting portions (25), the first sealing member (3) has bend regions (23) and that the second sealing member (5) is provided in portions with a contact region (29) for interacting, in a sealing manner, with a side portion (13) of the first sealing member (3), wherein the second sealing member (5) is fixed by means of an affixing portion (6) to the connection member (2) present above the termination member (1), and in that, following the affixing portion (6), there is a closed chamber (8) and, starting therefrom, a one-sided side limb (7), directed towards the contact surface (4), with the contact region (29), which has a bent end region, directed towards the first sealing member (3), with a bearing surface (9).

2. The sealing arrangement according to Claim 1, **characterised in that,** substantially, starting from the intermediate regions (24), the first sealing member (3) is equipped with outwardly directed side portions (13, 31).

3. The sealing arrangement according to Claim 2, **characterised in that** the side portion (13) of the first sealing member (3), which is directed towards the side limb (7) of the second sealing member (5), is in loose contact above the bearing surface (9) of the second sealing member (5).

4. The sealing arrangement according to Claim 1, **characterised in that** the transition regions (26) are provided with runs (18, 20) which are configured in the termination member (1) starting from the connection channels (15) opening towards the lower side (16) of the termination member (1).

5. The sealing arrangement according to Claim 4, **characterised in that** the run (20) is steeper than the run (18) towards the lower side (16).

6. The sealing arrangement according to one of the preceding claims, **characterised in that** the termination member (1) has a protrusion (10) on the lower side (16) in the longitudinal extension.

7. The sealing arrangement according to Claims 1 and 6, **characterised in that,** in a compressed state, the combination of the first sealing member (3) and the second sealing member (5) on the contact surface (4) are larger in their absolute dimensions relative to the protrusion (10) than the height of the protrusion (10).

8. Sealing arrangement according to Claim 1, **characterised in that** the shutter door leaf exists as a sectional shutter door leaf with several sectional elements hinged together.

9. The sealing arrangement according to one or more of the preceding claims, **characterised in that** the sealing members (3, 5) are elastically deformable from a dimensionally stable state and consist of an elastomer.

10. A method for sealing the underside of a shutter door leaf with respect to a contact surface (4) on the building side against the ingress of water in the design of a sealing arrangement which is configured by a first sealing element (3) and a second sealing element (5), which interacts with it, in accordance with one or more of the preceding claims and is realised by the following method steps:
- Lowering the shutter door leaf into its closed position;
- The second sealing member (5) makes initial contact with the bearing-on surface (9) on the contact surface (4);
- Due to the inwardly directed design of the bearing-on surface (9), the end of the side portion (13) of the first sealing member (3) resting against a contact region (29) is forcibly pressed in the direction of the side limb (7) of the second sealing member, whereby the bearing-on surface (9) is in contact with the contact surface (4);
- The support foot (14) of the first sealing member (3) then also comes into contact with the contact surface (4) and is pressed against the contact surface (4) by the closing forces of the shutter door leaf to such an extent that a substantially flat spread of a part of the first sealing member (3) is obtained via the bend regions (23);
- The essentially flat spread in relation to the contact surface (4) is performed by changing the position of the resilient portions (22) of the first sealing member (3) up to the runs (18, 20);
- The side portion (13) of the first sealing member (3) is pressed further upwards against the side limb (7) of the second sealing member;
- When the shutter door leaf is closed, the combination of the first sealing member (3) and the second sealing member (5) forms the entire contact between the shutter door leaf and the contact surface (4).

## Revendications

1. Dispositif d'étanchéité pour réaliser l'étanchéité d'un segment horizontal côté sol, d'un panneau de porte mobile, guidé latéralement dans des guides, par rapport à une surface d'appui (4) côté construction, contre l'eau ou l'air de circulation pénétrant de l'extérieur du panneau de porte, avec un élément de liaison (2) fixé à un élément inférieur de panneau de porte, l'élément de liaison (2) étant relié lui-même par des éléments de fixation (12) à un élément de finition (1), **caractérisé par** une combinaison d'un premier élément d'étanchéité (3) orienté pratiquement horizontalement avec une liaison sous l'élément de finition (1) du panneau de porte et d'un second élément d'étanchéité (5) avec une fixation réalisée hors de l'élément de finition (1) à la section inférieure du panneau de porte, le premier élément d'étanchéité (3) comportant deux segments de fixation (17) écartés dans un plan, qui sont engagés sous l'élément de finition (1) dans des canaux de raccordement (15) écartés de l'élément de finition (1), les segments de fixation (17) se rejoignant à l'extérieur de l'élément de finition (1), par des segments de liaison (25) dans un talon (14) orienté vers la surface d'appui (4), et le premier élément d'étanchéité (3) comporte, en liaison avec les segments de fixation (17) les segments d'échappement (22) pratiquement droits, qui arrivent par des zones de transition (26) dans des zones intermédiaires (24), entre les zones intermédiaires (24) et les segments de liaison (25), le premier élément d'étanchéité (3) comporte des zones de pliage (23), et le second élément d'étanchéité (5) est muni par segment d'une zone de contact (29) pour coopérer de manière étanche avec un segment latéral (13) du premier élément d'étanchéité (3), le second élément d'étanchéité (5) étant fixé par un segment de fixation (6) à l'élément de liaison (2) qui est au-dessus de l'élément de finition (1), et en liaison avec le segment de fixation (6), il y a une chambre fermée (8) et partant de celle-ci, une branche latérale (7) à un côté, orientée vers la surface d'appui (4) avec la zone de contact (29) qui est recourbée, côté extrémité, vers le premier élément d'étanchéité (3), en ayant une surface d'appui de dessus (9).

2. Dispositif d'étanchéité selon la revendication 1, **caractérisé en ce que** principalement, partant des zones intermédiaires (24), le premier élément d'étanchéité (3) est muni de segments latéraux (13, 31) dirigés vers l'extérieur.

3. Dispositif d'étanchéité selon la revendication 2, **caractérisé en ce que** le segment latéral (13) du premier élément d'étanchéité (3) qui est dirigé vers la branche latérale (7) du second élément d'étanchéité (5), est en contact libre au-dessus de la surface d'appui (9) du second élément d'étanchéité (5).

4. Dispositif d'étanchéité selon la revendication 1, **caractérisé en ce que** les zones transitoires (26) ont des tracés (18, 20) qui, partant de l'élément de finition (1), sont ouverts à partir de canaux de raccordement (15) en direction du côté inférieur (16) de l'élément de finition (1).

5. Dispositif d'étanchéité selon la revendication 4, **caractérisé en ce que** le tracé (20) a une pente plus importante que le tracé (18) sur le côté inférieur (16).

6. Dispositif d'étanchéité selon l'une des revendications précédentes, **caractérisé en ce que** le côté inférieur (16) de l'élément de finition (1) comporte un relief (10) dans l'extension longitudinale.

7. Dispositif d'étanchéité selon les revendications 1 et 6, **caractérisé en ce que** à l'état comprimé, la combinaison du premier élément d'étanchéité (3) et du second élément d'étanchéité (5) contre la surface d'appui (4) dans leurs mesures absolues par rapport au relief (10) sont supérieures à la hauteur du relief (10).

8. Dispositif d'étanchéité selon la revendication 1, **caractérisé en ce que** le panneau de porte est un panneau de porte sectionnelle ayant plusieurs éléments de section reliés les uns aux autres par des charnières.

9. Dispositif d'étanchéité selon l'une ou plusieurs des revendications précédentes, **caractérisé en ce que** les éléments d'étanchéité (3, 5) sont dans un état de forme stable, déformable élastiquement et ils se composent d'un seul élastomère.

10. Procédé pour réaliser l'étanchéité du côté inférieur d'un panneau de porte par rapport à une surface d'appui (4) côté construction, contre de l'eau qui arrive dans une réalisation d'un dispositif d'étanchéité qui se compose d'un premier élément d'étanchéité (3) et d'un second élément d'étanchéité (5) coopérant avec celui-ci selon une ou plusieurs des revendications précédentes et qui est réalisé par le procédé suivant :
- abaisser le panneau de porte dans sa position de fermeture,
- réaliser un premier contact du second élément d'étanchéité (5) avec la surface d'appui (9) contre la surface d'appui (4),
- par la réalisation de la surface d'attaque (9) orienté vers l'intérieur, nécessairement, l'extrémité du segment latéral (13) du premier élément d'étanchéité (3) s'appuyant de force contre une zone de contact (29), est poussée en direction de la branche latérale (7) du second élément d'étanchéité, la surface d'appui (9) étant en contact avec la surface d'appui (4),
- le talon d'appui (14) du premier élément d'étanchéité (3) se met ensuite également en contact avec la surface d'appui (4) et il est poussé par la force de fermeture du panneau de porte contre la surface d'appui (4) de façon que par la zone de pliage (23) on réalise un déploiement pratiquement plat d'une partie du premier élément d'étanchéité (3),
- le déploiement pratiquement plat par rapport à la surface d'appui (4) est réalisé par un changement de position du segment d'échappement (22) du premier élément d'échappement (3) jusque contre les tracés (18, 20),
- le segment latéral (13) du premier élément d'étanchéité (3) continu en outre d'être poussé vers le haut contre la branche latérale (7) du second élément d'étanchéité,
- lorsque le panneau de porte est fermé, la combinaison du premier élément d'étanchéité (3) et du second élément d'étanchéité (5) forme la totalité du contact du panneau de porte avec la surface d'appui (4).
